# FASCICULE DE BREVET EUROPEEN

(11) **EP 0 438 365 B1**
(45) Date de publication et mention de la délivrance du brevet: **29.03.1995**
(21) Numéro de dépôt: 91420012.6
(22) Date de dépôt: 14.01.1991
(51) Int. Cl.: E04G 21/18

(54) **Procédé de jointement facilitant l'assemblage des blocs de construction**
Verfahren, welches die Herstellung von Fugen in Mauerwerk erleichtert
Method facilitating the making of joints in brickwalls

(30) Priorité: 15.01.1990 FR 9000578
(43) Date de publication de la demande: 24.07.1991
(73) Titulaire: O'Burill, Alain, 69650 Saint Germain au Mont d'or (FR); Besançon, François, F-69004 Lyon (FR); Lustière, Jacques, F-69250 Montanay (FR)
(72) Inventeur: O'Burill, Alain, 69650 Saint Germain au Mont d'or (FR); Besançon, François, F-69004 Lyon (FR); Lustière, Jacques, F-69250 Montanay (FR)

(56) Documents cités:
- US-A- 3 902 296

## Description

La présente invention concerne un procédé et des moyens permettant l'assemblage des blocs constituant la structure des constructions .

Le maçonnage des éléments de constructions est généralement réalisé par simple superposition de blocs sur un liant d'assemblage constituant un joint après durcissement .

Ce procédé ,en raison de l'écrasement plus ou moins régulier que subit le liant sous le poids des blocs ,ne permet pas d'obtenir des joints réguliers ni d'ériger des constructions ayant un aplomb parfait .Pour réaliser, par ce procédé ,des constructions à joints réguliers et parois parfaitement verticales on est obligé soit d'attendre le durcissement du liant d'assemblage des rangées inférieures avant de construire les rangées supérieures soit de rectifier au cours de la construction l'aplomb et/ou le niveau des blocs ce qui nécessite beaucoup de temps .

Une autre technique ,décrite par exemple dans le brevet US-A-3 902 296, consiste à utiliser un ou des accessoires ,du genre baguette ,avec ou sans moyens de maintien en place .Ces accessoires étant d'une part encombrants et longs à positionner et d'autre part d'un coût assez élevé sont difficilement utilisables.

La présente invention a pour but de proposer un procédé et des moyens d'un volume et d'un coût tout à fait réduits permettant d'ériger facilement et sans perte de temps des constructions par assemblage de blocs sans que l'on soit obligé d'une part de rectifier la position desdits blocs au cours de leur assemblage et d'autre part d'attendre le durcissement du liant d'assemblage des rangées inférieures pour construire les rangées supérieures. Ledit procédé et lesdits moyens peuvent être utilisés pour le maçonnage de blocs en : béton cellulaire ,plâtre ou pierre artificielle .

Le procédé d'assemblage de blocs ,en vu de l'élaboration de constructions à joints réguliers ,consiste à interposer au cours du maçonnage desdits blocs des taquets dits de jointement ,d'une épaisseur égale à celle du joint à réaliser ,conformés pour être placés provisoirement entre lesdits blocs ou ,selon une variante de réalisation ,conformés pour être placés définitivement entre lesdits blocs et ,selon une autre variante de réalisation , équipés de moyens permettant de les assembler par deux à l'aide d'élastiques.

Le procédé d'assemblage de blocs constituant la structure de constructions de natures diverses ,selon la présente invention est caractérisé en ce que :
- l'on applique tout d'abord une couche d'un liant d'assemblage , d'une épaisseur égale ou légèrement supérieure à celle du joint à réaliser ,sur l'ensemble de la face des blocs devant recevoir un autre bloc ;
- l'on incruste ensuite ,au moins en quatre points correspondant aux angles du bloc venant en superposition sur ceux déjà maçonnés ,dans ladite couche de liant des taquets de jointement d'une épaisseur correspondant à celle des joints à réaliser et sur lesquels on positionne un bloc .Lesdits taquets étant maintenus sur le bord périphérique desdits blocs à l'aide d'élastiques ;
- l'on façonne enfin la partie externe du joint ,avant le durcissement total du liant ,en éliminant par lissage l'éventuel surplus de liant ceci aprés avoir ,si on utilise des taquets à placement definitif ,retiré ,par simple rupture ,la partie de ces derniers dépassant dudit liant Si on utilise des taquets à placement provisoire ils seront retirés dudit liant aprés le durcissement total de ce dernier .

La présente invention sera décrite ci-aprés plus en détail ,mais sans caractère limitatif ,en référence au dessin annexé ,dans lequel :
La figure 1 est une vue de dessous d'un taquet de jointement conformé pour être placé provisoirement entre des blocs .
La figure 2 est une vue de dessous d'un taquet de jointement conformé pour être placé définitivement entre des blocs .
La figure 3 est une vue de dessus d'une variante du taquet figure 2 .
La figure 4 est une vue en coupe ,logitudinale ,selon A-A figure 3 .
La figure 5 est une vue de dessus de deux taquets ,conformés pour être placés définitivement entre des blocs ,assemblés par des élastiques .
La figure 6 est une vue en coupe ,suivant B-B figure 5,de deux taquets assemblés dans un fragment d'une construction en blocs à parois plates .
La figure 7 est une vue identique à celle de la 6 de deux taquets assemblés dans un fragment d'une construction en blocs à tenon et mortaise .

Sur la figure 1 on a représenté un taquet 1 comportant : un coté 3 , d'une épaisseur correspondant à celle des joints à réaliser et destiné à être incrusté provisoirement dans la couche de liant constituant le joint, présentant un profil d'une forme arrondie ,pointue ou autre facilitant son retrait dudit joint aprés le durcissement du liant ;une languette 2 de préhension ,dépassant du liant ,facilitant d'une part l'incrustation du taquet 1 dans le liant d'assemblage et d'autre part son retrait du joint lorsque ledit liant est dur .

Sur la figure 2 on a représenté ,selon une première variante de réalisation ,un taquet 1 ayant :des jambes d'appui 6 permettant au taquet de s'appuyer sur les bords périphériques d'un bloc sur lequel doit être placé un autre bloc ; un coté 3 ,d'une épaisseur correspondant à celle des joints à réaliser ,destiné à être incrusté dans la couche de liant et muni d'orifices 4 de formes diverses permettant son ancrage dans un joint ;une languette 2 de préhension dépassant du liant et munie des jambes d'appui 6 afin de faciliter d'une part l'incrustation du taquet 1 dans le liant d'assemblage et d'autre part la séparation de ses jambes d'appui 6 du coté 3 par simple rupture ;un évidement 7 favorisant ladite séparation de la languette 2 et des jambes d'appui 6 du coté 3 ;deux échancrures 5 ,placées sur la languette 2 de préhension ,permettant d'associer aux jambes d'appui 6 un élastique pour assembler le taquet 1 à un autre taquet placés en vis à vis sur les bords périphériques d'un bloc sur lequel doit être maçonné un autre bloc .Selon un mode de réalisation préférentiel la languette 2 de préhension est réalisée avec un ou des orifices 17 qui réduisent le volume de la matière utilisée pour la fabrication dudit taquet .

Sur la figure 3 on a représenté ,selon une deuxième variante de réalisation ,un taquet 1 comportant :des orifices 4 ,situés dans ses flancs latéraux ,destinés à son ancrage dans un liant d'assemblage et un crochet 8 permettant d'associer un élastique au taquet 1 pour l'assembler à un autre taquet .

Sur la figure 4 on a représenté un taquet 1 comportant :une languette 2 de préhension une jambe d'appui 6 ;un évidement 7 ;un coté 3 et un crochet 8 .

Sur la figure 5 on a représenté deux taquets 1 assemblés,pour être placés sur un bloc non représenté ,à l'aide d'élastiques 9-10 associés auxdits taquets à l'aide respectivement des crochets 8 et des jambes d'appui 6 en combinaison avec les deux échancrures 5 placées sur les languettes 2 de préhension .Les points d'amarrage 8 et 5-6 des élastiques d'assemblage 9 et 10 aux taquets 1 permettant le positionnement desdits élastiques dans le joint afin qu'ils ne viennent pas en surépaisseur desdits taquets . L'assemblage des taquets peut être réalisé à l'aide de l'un ou des deux élastiques 9 et 10 .

Sur la figure 6 on a représenté un exemple de réalisation d'un assemblage de blocs 12 - 13 ,présentant des parois plates ,maçonnés ,avec un liant d'assemblage formant un joint 14 ,à l'aide de deux taquets 1 ,dont la languette 2 de préhension n'a pas encore été retirée ,assemblés par des élastiques 9 et 10 .En 11 point d'ancrage,constitué par le liant constituant le joint 14 ,situé dans l'orifice 4 de l'un des taquets 1 .

Sur la figure 7 on a représenté un autre exemple d'assemblage de blocs 15 - 16 ,présentant des parois à tenon et mortaise ,maçonnés ,avec un liant d'assemblage formant un joint 14 à l'aide d'un taquet 1 ,dont la languette 2 de préhension n'a pas encore été retirée ,et un autre taquet 1-A ,dont la languette de préhension a été retirée ;lesdits taquets étant conformés en vu d'être placés définitivement dans le joint 14 .

L'élastique 10 peut être retiré ou laissé dans le joint 14 , dans ce dernier cas son retrait dû à son élasticité lui permettra de prendre la place de la languette 2 lorsqu'elle sera retirée par simple rupture .

La présente invention n'est pas limitée aux seules formes décrites à titre d'exemples ,en effet diverses modifications simples et autres variantes ne sauraient échapper à la présente protection mais au contraire entrent pleinement dans son cadre ,tel que décrit dans les revendications .

## Revendications

1. Procédé d'assemblage de blocs (12,13,15,16) constituant la structure de constructions de natures diverses ,caractérisé :
ence que l'on applique tout d'abord une couche d'un liant d'assemblage , d'une épaisseur égale ou légèrement supérieure à celle du joint (14) à réaliser ,sur l'ensemble de la face des blocs (13,16) devant recevoir un autre bloc (12,15) ,
en ce qu'ensuite on incruste ,au moins en quatre points correspondant aux angles du bloc (12,15) venant en superposition sur ceux (13,16) déjà maçonnés ,dans ladite couche de liant (14) des taquets (1) de jointement d'une épaisseur correspondant à celle des joints (14) à réaliser et sur lesquels on positionne un bloc ,
et en ce qu'enfin l'on façonne la partie externe du joint (14) .

2. Procédé suivant la revendication 1 ,caractérisé en ce que l'on façonne la partie externe du joint (14) aprés avoir ,si l'on utilise des taquets (1) à placement définitifs retiré ,par simple rupture ,la partie (2) de ces derniers dépassant du liant .

3. Procédé suivant les revendications 1 et 2 ,caractérisé en ce que l'on maintien les taquets (1) de jointement sur le bord périphérique des blocs à l'aide d'élastiques (9,10) .

4. Taquet (1) de jointement pour assembler des blocs constituant la structure de constructions de natures diverses ,selon l'une des revendications 1 à 3 ,ledit taquet (1) ayant des jambes d'appui (6) permettant au taquet (1) de s'appuyer sur les bords périphériques d'un bloc (13,16) sur lequel doit être placé un autre bloc (12,15) ,caractérisé en ce qu'il comporte :
- un coté (3) d'une épaisseur correspondant à celle des joints (14) à réaliser ,destiné à être incrusté dans la couche de liant et muni d'orifices (4) de formes diverses permettant son ancrage dans un joint (14) ,et
- une languette (2) de préhension dépassant du liant et munie des jambes d'appui (6) ,afin de faciliter d'une part l'incrustation du taquet (1) dans le liant d'assemblage et d'autre part soit son retrait du joint (14), soit la séparation de ses jambes d'appui (6) par simple rupture .

5. Taquet suivant la revendication 4 ,caractérisé en ce que son coté (3), destiné à être incrusté dans la couche de liant ,présente un profil ,d'une forme arrondie ,pointue ou autre ,facilitant son retrait du joint (14) aprés le durcissement du liant .

6. Taquet suivant la revendication 4 ,caractérisé en ce que les jambes d'appui (6) sont associées ,en combinaison avec deux échancrures (5) placées sur la languette (2) de préhension ,à un élastique (10) pour assembler le taquet (1) à un autre taquet .

7. Taquet suivant la revendication 4 ,caractérisé en ce qu'il comporte un crochet (8) permettant de lui associer un élastique (9) pour l'assembler à un autre taquet (1) .

## Claims

1. Method for assembling blocks (12,13,15,16) constituting the structure of constructions of various types, wherein first of all a film of an assembly binder, having a thickness equal to or slightly larger than that of the joint (14) to be embodied, is applied to the entire face of the blocks (13,16) needing to receive another block (12,15), and wherein, at least at four points corresponding to the angles of the block (12,15) superimposed on those (13,16) already bricklaid, joining tappets (1) are inserted in said binding layer, said tappets having a thickness corresponding to that of the joints (14) to be embodied and on which a block is positioned, and wherein the external portion of the joint (14) is finally shaped.

2. Method according to claim 1, wherein the external portion of the joint (14) is shaped after having withdrawn the portion of final placing tappets (1) going past the binder by means of simple rupture if final placing tappets (1) are used.

3. Method according to claims 1 and 2, wherein the joining tappets (1) are kept on the peripheral edge of the blocks with the aid of elastics (9,10).

4. Joining tappets (1) for assembling blocks constituting the structure of constructions of various types according to any one of claims 1 to 3, said tappet (1) having support legs (6) enabling the tappet (1) to rest on the peripheral edges of a block (13,16) on which another block (12,15) is to be placed, wherein it comprises :
- a side (3) having a thickness corresponding to that of the joints (14) to be embodied and intended to be inserted in the binding layer and provided with orifices (4) of various shapes enabling it to be anchored in a joint (14), and
- a grasping tongue (2) goint past the binder and provided with support legs (6) so as to facilitate firstly the insertion of the tappet (1) in the assembling binder, and secondly either its removal from the joint (14) or being separated from its support legs (6) by means of simple rupture.

5. Tappet according to claim 4, wherein its side (3) intended to be inserted in the binding layer has a rounded, pointed or other shaped profile facilitating its removal from the joint (14) after the binder has hardened.

6. Tappet according to claim 4, wherein the support legs (6), when combined with two scallopings (5) placed on the gripping tongue (2), are associated with an elastic (10) to assemble the tappet (1) with another tappet.

7. Tappet according to claim 4, wherein it comprises a hook (8) enabling an elastic (9) to be associated with it so as to assemble it with another tappet (1).

## Patentansprüche

1. Verfahren zum Zusammenfügen von Blöcken (12, 13, 15, 16), die als Bauteile für unterschiedliche Konstruktionen verwendet werden können, dadurch gekennzeichnet,
- daß zuerst über die gesamte Fläche der Blöcke (13, 16), die mit anderen Blöcken (12, 15) zusammengefügt werden sollen, eine Schicht Bindemittel aufgetragen wird, deren Stärke der der Fuge (14) entspricht oder leicht darüber liegt,
- daß anschließend an mindestens vier Stellen, die den Ecken eines Blocks (12, 15) entsprechen, die denen des bereits festgemauerten Blocks (13, 16) gegenüberliegen, in der Schicht Bindemittel (14) je ein Abstandhalter (1) mit einer Breite, die der Stärke der gewünschten Fuge (14) entspricht, eingesetzt wird,
- und daß abschließend die Außenseite der Fuge (14) mit Bindemittel gefüllt und verstrichen wird.

2. Verfahren nach Patentanspruch 1, dadurch gekennzeichnet, daß die Außenseite der Fuge (14) verstrichen wird, nachdem - bei Verwendung von Abstandhaltern (1), die teilweise im Bau verbleiben - die über die Blöcke überstehenden Teile (2) der Abstandhalter durch einfaches Abbrechen entfernt wurden.

3. Verfahren nach Patentanspruch 1 und 2, dadurch gekennzeichnet, daß die Abstandhalter (1) mit Gummiringen (9, 10) am Außenrand der Blöcke festgehalten werden.

4. Abstandhalter (1) zum Zusammenfügen von Blöcken, die als Bauteile für unterschiedliche Konstruktionen nach Patentanspruch 1 bis 3 verwendet werden können, wobei der Abstandhalter (1) Auflageflächen (6) zum Aufliegen des Abstandhalters (1) auf der Außenkante (13, 16) des Blocks besitzt, auf der ein weiterer Block (12, 15) aufgesetzt werden soll, dadurch gekennzeichnet, daß jeder Abstandhalter
- eine Seite (3) aufweist, deren Stärke der der Fugen (14) entspricht und die in dem Bindemittel eingebettet wird, wobei sie Öffnungen (4) unterschiedlicher Form aufweist, aufgrund derer der Abstandhalter in der Fuge festgehalten wird,
- eine als Griff dienende Lasche (2) aufweist, die über die Fuge hinaussteht und Auflageflächen (6) besitzt, die einerseits das Einbetten des Abstandhalters (1) im Bindemittel fördert und andererseits entweder ein Herausziehen des Abstandhalters (1) aus der Fuge (14) oder ein Entfernen der überstehenden Auflageflächen (6) durch einfaches Abbrechen ermöglicht.

5. Abstandhalter nach Patentanspruch 4, dadurch gekennzeichnet, daß die im Bindemittel einzubettende Seite (3) ein rundes, zugespitztes oder sonstiges Profil aufweist, das sein Herausziehen aus der Fuge (14) nach dem Abhärten des Bindemittels erleichtert.

6. Abstandhalter nach Patentanspruch 4, dadurch gekennzeichnet, daß die Auflageflächen (6) in Verbindung mit zwei Einkerbungen (5) auf der als Griff dienenden Lasche (2) zur Aufnahme eines Gummirings (10) dienen, um den Abstandhalter mit einem anderen Abstandhalter zu verbinden.

7. Abstandhalter nach Patentanspruch 4, dadurch gekennzeichnet, daß er einen Haken (8) zur Aufnahme eines Gummirings (9) besitzt, um den Abstandhalter mit einem anderen Abstandhalter zu verbinden.
